# EUROPÄISCHE PATENTSCHRIFT

(11) **EP 3 660 398 B1**
(45) Veröffentlichungstag und Bekanntmachung des Hinweises auf die Patenterteilung: **17.03.2021**
(21) Anmeldenummer: 19211050.0
(22) Anmeldetag: 22.11.2019
(51) Int. Cl.: F23K 1/02

(54) **FEUERUNGSVERFAHREN IN EINEM KRAFTWERK**
COMBUSTION METHOD IN A POWER PLANT
PROCÉDÉ DE COMBUSTION DANS UNE CENTRALE ÉLECTRIQUE

(30) Priorität: 26.11.2018 DE 102018129745
(43) Veröffentlichungstag der Anmeldung: 03.06.2020
(73) Patentinhaber: eins energie in sachsen GmbH & Co. KG, 09111 Chemnitz (DE); CLL Chemnitzer Laborleistungs GmbH, 09114 Chemnitz (DE)
(72) Erfinder: Trümper, Silvia, 09131 Chemnitz (DE); Hensel, Elke, 09128 Chemnitz (DE)
(74) Vertreter: Steiniger, Carmen

(56) Entgegenhaltungen:
- WO-A1-89/07974
- DE-A1- 3 733 532
- DE-A1- 19 802 182
- US-A- 4 168 670

## Beschreibung

Die vorliegende Erfindung betrifft ein Feuerungsverfahren in einem Kraftwerk, das wenigstens eine Mühle, wenigstens einen mit der wenigstens einen Mühle verbundenen Dampferzeuger mit einem Brennraum und eine dem Dampferzeuger nachgeschaltete Rauchgasreinigungsanlage aufweist, welche wenigstens eine Filtereinrichtung und wenigstens eine der Filtereinrichtung nachgeschaltete Rauchgasentschwefelungsanlage aufweist, wobei in der wenigstens einen Mühle Rohkohle zu Kohlestaub gemahlen wird, der Kohlestaub in dem Brennraum verbrannt wird, durch die dabei entstehende Wärme Dampf, das heißt Wasserdampf oder Sattdampf oder Heißdampf, in dem Dampferzeuger erzeugt wird, das in dem Brennraum entstehende Rauchgas in die Rauchgasreinigungsanlage geleitet wird, wo das Rauchgas in der Filtereinrichtung gefiltert wird, wobei Filterasche als Abprodukt anfällt, und aus dem gefilterten Rauchgas in der Rauchgasentschwefelungsanlage Schwefel und/oder wenigstens eine Schwefelverbindung abgeschieden wird.

Rohkohle ist in der vorliegenden Erfindung vorzugsweise Rohbraunkohle, kann aber auch Rohsteinkohle sein. Die Verbrennung der Rohkohle wird vereinfacht in der vorliegenden Erfindung als Kohleverbrennung bezeichnet. Rohkohle ist ein Naturprodukt. Die im Verlauf der Erfindungsbeschreibung noch angeführten Gew.-%-Anteile beziehen sich immer auf diese Rohkohle, die neben reinem Kohlenstoff noch weitere Bestandteile, wie auch Wasser, das Oberflächenwasser und hygroskopisches Wasser aufweist, enthält.

Das erfindungsgemäße Feuerungsverfahren beinhaltet neben der eigentlichen Verbrennung der Rohkohle, auch die Schritte der Vorbehandlung und Zuführung der Brennstoffe zum Brennkessel und die Schritte der Aufarbeitung der Verbrennungsabprodukte. Das erfindungsgemäße Feuerungsverfahren ist eine spezielle Ausgestaltung der im Stand der Technik als Staubfeuerung bekannten Kohleverbrennung.

Bei der Staubfeuerung von Rohbraunkohle im Brennraum eines Dampferzeugers fällt unter anderem als Reststoff Filterasche an. Filterasche ist auch als Flugasche bekannt. Die Filterasche befindet sich im aus dem Brennkessel austretenden Rauchgas und wird, da sie sehr fein ist, regelrecht mit dem Rauchgas mitgerissen.

Diese Filterasche wird beispielsweise über einen Elektrofilter aus dem bei der Kohleverbrennung entstehenden Rauchgas abgeschieden, zu einem Silo transportiert und nach einer Verladung zur Verwertung oder Entsorgung gebracht.

Neben der Filterasche entsteht bei der Verbrennung der Rohkohle Nassasche, welche typischerweise aus dem Brennraum in eine Trichterschräge fällt, in einem Wasserbad abgelöscht und über ein Kratzerband ausgetragen wird.

Filterasche kann grundsätzlich verwertet werden, wobei die Filterasche beispielsweise als Zuschlagsstoff in der Bodenaufbereitung oder bei Verfüllungen von Untertageanlagen verwendet werden kann. Ist keine Verwertung der Filterasche möglich, wird die Filterasche auf Deponien entsorgt.

Die Filterasche wird dazu nach verschiedenen Kriterien untersucht, bevor deren Verwertung oder Entsorgung erlaubt werden kann. Wird die Filterasche über eine Deponie entsorgt, gelten die Bestimmungen der Annahmekriterien des Deponiebetreibers bzw. die Gesetzlichkeiten wie die Deponieverordnung oder die Anforderungen an die stoffliche Verwertung von mineralischen Abfällen (LAGA). Dabei wird nach Deponieklassen, den Zulassungskriterien der LAGA und der Festlegung von Schlüsselparametern vorgegangen.

Ein Grenzwert nach Deponieverordnung und Schlüsselparameter ist der Bariumgehalt des Filterascheeluates. So sind in den Verbrennungsrückständen von Kraftwerken, wie der Filterasche, leicht lösliche Bariumsalze enthalten, die aufgrund ihrer Löslichkeitsprodukte sehr leicht bis leicht durch ein Eluierungsmittel, wie Wasser, in Lösung gehen. Ist der jeweils vorgegebene Grenzwert für Barium in einem Filterascheeluat überschritten, wird die Erlaubnis zur Entsorgung der jeweiligen Filterasche beispielsweise auf einer Deponie nach Deponieklasse 2 entzogen. Das heißt, die jeweilige Filterasche kann dann nur auf einer anderen Deponie, beispielsweise nach Deponieklasse 3, unter erheblichem finanziellen Mehraufwand entsorgt werden. Zudem besteht die Gefahr, dass die Filterasche bei erhöhtem eluierbaren Bariumgehalt hinsichtlich der Abfallschlüsselnummer von "unbedenklich" in "gefährlich" einzustufen ist.

Es gibt einen Ansatz im Stand der Technik, den Bariumgehalt im Eluat in der bei Heizkraftwerken anfallenden Filterasche dadurch zu senken, dass die Filterasche unter Einwirklung von Kohlendioxid gealtert wird, wobei Bariumverbindungen in schwerlösliche Salze umgewandelt werden. Der hierfür notwendige Zeitaufwand ist jedoch aus logistischer und damit wirtschaftlicher Sicht nicht vertretbar.

Die Druckschrift WO 89 / 07 974 A1 offenbart ein Verfahren zur Reinigung von Rauchgasen, die bei der Kohleverbrennung in einem mit pulverisierter Kohle befeuerten Heizkraftwerk entstehen. Ziel des Verfahrens ist es, die Schwefeldioxidabsorptionskapazität der im Rauchgas befindlichen Flugasche mittels deren Modifikation zu erhöhen. Das bei der Kohlestaubverbrennung entstehende Rauchgaswird zunächst zu einem Vorheizer geführt, der Wärme aus dem Rauchgas wieder der Kohleverbrennung zuführt. Dann durchläuft das Rauchgas einen elektrostatischen Filter, in dem die Flugasche aus dem Rauchgas gefiltert und in ein Gefäß abgeleitet wird, in dem die Flugasche mit Wasser vermischt wird. Die entstehende wässrige Suspension wird daraufhin einer Mühle zugeführt und darin gemahlen. Dann wird die gemahlene, wässrige Flugaschesuspension einem weiteren Gefäß zugeführt, in dem die gemahlene, wässrige Flugaschesuspension mit Branntkalk oder Löschkalk vermischt wird und damit unter Ausbildung von Calciumsilikaten auf der Oberfläche der Flugaschepartikel reagiert.

Die entstehende Mischung wird nach einer Wartezeit einer Trocknungseinheit zugeführt, welche die Mischung in Pulverform verlässt. Dieses Pulver wird mittels Druckluft in einen Container geblasen, von dem aus das Pulver einem divergierenden Gefäßteil zugeführt wird, in dem es mit dem Rauchgas durchmischt wird. Danach folgt in einem Reaktionsteil eine Reaktion zwischen dem Pulver und den sauren Gasen, insbesondere Schwefeldioxid, in dem Rauchgas, womit also Schwefel bzw. Schwefelverbindungen aus dem Rauchgas abgetrennt werden.

Die Druckschrift US 2017/0113085 A1_beschäftigt sich mit der Behandlung von Flugasche, die bei der Kohleverbrennung in einem kohlegefeuerten Kraftwerk anfällt. Dabei wird zunächst Natrium-haltige Flugasche erzeugt, indem in den Rauchgasstrom ein Natrium-haltiges Sorptionsmittel injiziert wird. Dann wird die Natrium-haltige Flugasche mit Anhydrit und mit einem Additiv, wie z. B. Strontiumhydroxid und/oder Dolomit-Kalkstein und/oder Eisensulfat, versetzt. Anschließend wird die so behandelte Flugasche getrocknet. Mit dem beschriebenen Verfahren soll der Natriumgehalt in der Flugasche reduziert, die Alkalinität der Flugasche reduziert und/oder ein Eluieren von Schwermetall(en), wie Selen oder Arsen, aus der Flugasche vermindert werden.

Es ist daher die Aufgabe der vorliegenden Erfindung, den löslichen Bariumgehalt in der bei Kraftwerken anfallenden Filterasche auf wirtschaftliche Weise zu senken.

Diese Aufgabe wird durch ein Feuerungsverfahren in einem Kraftwerk, wie einem Heizkraftwerk, einem Industriekraftwerk, einem Kondensationskraftwerk oder einem Kohlekraftwerk, das wenigstens eine Mühle, wenigstens einen mit der wenigstens einen Mühle verbundenen Dampferzeuger mit einem Brennraum und eine dem Dampferzeuger nachgeschaltete Rauchgasreinigungsanlage aufweist, welche wenigstens eine Filtereinrichtung und wenigstens eine der Filtereinrichtung nachgeschaltete Rauchgasentschwefelungsanlage (REA) aufweist, gelöst, wobei in der wenigstens einen Mühle Rohkohle zu Kohlestaub gemahlen wird, der Kohlestaub in dem Brennraum verbrannt wird, durch die dabei entstehende Wärme Dampf in dem Dampferzeuger erzeugt wird und das in dem Brennraum entstehende Rauchgas in die Rauchgasreinigungsanlage geleitet wird, wo das Rauchgas in der Filtereinrichtung gefiltert wird, wobei Filterasche als Abprodukt anfällt, und aus dem gefilterten Rauchgas in der Rauchgasentschwefelungsanlage (REA) Schwefel und/oder wenigstens eine Schwefelverbindung abgeschieden wird, und wobei ein pumpfähiger, sulfathaltiger Schlamm und/oder eine pumpfähige, sulfathaltige Lösung oder Suspension, der und/oder die in der vorliegenden Erfindung unabhängig von der Art seiner/ihrer Gewinnung als Dünnschlamm bezeichnet wird, der wenigstens einen Mühle zugeführt wird, darin zusammen mit der Rohkohle gemahlen, dem Brennraum zugeführt wird und mit der Rohkohle verbrannt wird.

Als Ergebnis dieses Verfahrens kann der leicht lösliche, umweltschädliche Bariumgehalt im Eluat der Filterasche durch die Zuführung des Dünnschlamms so weit abgesenkt werden, dass die Filterasche bei deren Verwertung oder Entsorgung als unbedenklich eingestuft werden kann. Das in dem Dünnschlamm befindliche Sulfat, beispielsweise Kalziumsulfat, geht bei dem Verbrennungsprozess eine chemische Bindung mit dem in der Rohkohle befindlichen Barium ein, wobei der Gehalt von leicht löslichen Bariumverbindungen in der Filterasche gesenkt wird. Bei diesem Prozess entsteht stattdessen das schwerlösliche Bariumsulfat. Durch diese Verbindung ist Barium aus der Filterasche weniger löslich und damit nicht aus der Filterasche in Wasser eluierbar und dadurch auch nicht nachweisbar. Das Bariumsulfat geht weder bei der Eluierung zur analytischen Nachweisführung noch in der Realität nach Ablagerung des Kraftwerkabfalls auf einer Deponie in Folge von Regenereignissen in Lösung. Damit ist ein Eindringen von Barium ins Grundwasser nahezu ausgeschlossen.

Der Dünnschlamm kann aufgrund seiner Pumpfähigkeit beispielsweise über Rohre und den Einsatz von Pumpen einfach der wenigstens einen Mühle und von dort aus dem Verbrennungszyklus zugeführt werden. Zudem ist der Dünnschlamm gut dosierfähig und kann daher zu einem bestimmten, vorteilhaften Prozentsatz der zu verbrennenden Rohkohle beigefügt werden.

In der wenigstens einen Mühle wird der Dünnschlamm mit der Rohkohle gemahlen. Das dabei entstehende Mahlgut wird in den Brennraum eines Brennkessels geblasen und darin in einer Schwebe verbrannt. Als Mühle(n) kann/können in der vorliegenden Erfindung beispielsweise eine/mehrere Nassventilatormühle(n) genutzt werden. Die Rohkohle kann, bevor sie der wenigstens einen Mühle zugeführt wird, noch in einer Vorzerkleinerung, wie einer Prallhammermühle, vorzerkleinert werden.

Neben Rohkohle und Dünnschlamm können in dem Brennraum auch noch weitere Stoffe, wie beispielsweise Klärschlamm und/oder Ersatzbrennstoffe, verbrannt werden.

In einer besonders vorteilhaften Ausführungsform des erfindungsgemäßen Verfahrens wird der Dünnschlamm, der der wenigstens einen Mühle zugeführt wird, darin gemahlen wird, dem Brennraum zugeführt wird und gemeinsam mit dem Kohlestaub verbrannt wird, dadurch gewonnen, dass in der Rauchgasentschwefelungsanlage in einem Waschvorgang SO₂ abgeschieden und mit einem Kalksteinprodukt zu Gips umgesetzt wird, der Gips entwässert wird und aus einer dabei entstehenden Entwässerungssuspension der Dünnschlamm gefällt und separiert wird.

In der bei dieser Verfahrensausführung verwendeten Rauchgasentschwefelungsanlage des Kraftwerkes werden Schwefeldioxidbestandteile aus dem Rauchgas bei einem Waschprozess in einem Quencher und Absorber mit einer Kalksteinmehlsuspension ausgelöst. Bei der damit einhergehenden Gipsproduktion, dessen Waschprozess und Gipsentwässerung, entsteht die oben erwähnte Entwässerungssuspension, die eine sulfathaltige Suspension ist. In einer Abwasseraufbereitungsanlage (ARA) des Kraftwerkes wird nachfolgend die Entwässerungssuspension aufbereitet, indem der Dünnschlamm mit wenigstens einem Fällungsmittel aus der Entwässerungssuspension gefällt und im Kompaktklärer als Dünnschlamm separiert wird, wobei als Abwasser Klarwasser entsteht.

Ein erster Teil dieses Dünnschlamms wird wieder dem Absorber zugeführt. Ein zweiter Teil des Dünnschlamms wird jedoch ausgeschleust. Dieser zweite Teil des Dünnschlamms wurde früher entweder einer Nassentaschung des Kraftwerkes oder einem Vakuumbandfilter des Kraftwerkes, mit dessen Hilfe Gips abgezogen wurde, zugeführt.

In der vorliegenden Erfindung wird dieser zweite Teil des Dünnschlamms über wenigstens eine Dosierleitung mittels wenigstens einer Pumpe zu der wenigstens einen Mühle, das heißt, zu der wenigstens einen Kohlemühle, gepumpt. Die noch ungemahlene Rohkohle wird mit dem Dünnschlamm entweder noch in der Dosierleitung, vorzugsweise kurz vor der Mühle, oder in der Mühle benetzt. Die Rohkohle wird mit dem Dünnschlamm in der Mühle zu Staub vermahlen und dann in die Brennkammer bzw. den Brennraum zur Verbrennung eingeblasen. Die beim Verbrennungsprozess entstehende Filterasche nimmt das Sulfat auf und bindet Barium ein. Im Filterascheeluat kann dann eine starke Minderung des löslichen Bariumgehalts nachgewiesen werden.

Diese Form der erfindungsgemäßen Verfahrensführung besitzt mehrere vorteilhafte Effekte. Zum einen kann der bei der Rauchgaswäsche, also in der hier verwendeten Rauchgasentschwefelungsanlage, sowieso anfallende Dünnschlamm gleich vorteilhaft weiterverwertet werden und direkt von einem Abproduktausgang der Abwasserreinigungsanlage zu der wenigstens einen Mühle geleitet und bei der Kohleverbrennung zur Bariumreduktion in der dabei anfallenden Filterasche genutzt werden.

Der bei der in der Rauchgasentschwefelungsanlage erfolgenden SO₂-Abscheidung anfallende Dünnschlamm musste früher auch auf geeignete Weise entsorgt werden, weshalb er, wie oben angeführt, zum Beispiel auf ein Gipsband gegeben wurde. Der auf den Gips aufgebrachte Dünnschlamm verfestigte sich jedoch rasch zu einer Schicht auf dem Gips, wodurch sich der von dem Gipsband abgenommene Gips schwerer entwässern ließ und zum Teil höhere Restfeuchten aufwies, welche für die Qualität des Gipses nachteilig sein können. So müssen dann beispielsweise beim Verwertungsprozess längere Trockenzeiten eingeplant werden. Ein solches Vorgehen ist nun nicht mehr notwendig, da der Dünnschlamm erfindungsgemäß der Kohleverbrennung zugegeben wird. Entsprechend kann als Nebeneffekt der vorliegenden Erfindung auch die Gipsqualität des mit Hilfe der SO₂-Abscheidung produzierten Gipses verbessert werden.

In einer anderen, ebenfalls oben bereits erwähnten Entsorgungsvariante wurde der Dünnschlamm früher auf die auch im Kohleverbrennungsprozess anfallende Nassasche aufgegeben. Dies hatte jedoch einen höheren Wasserverbrauch für die Reinigung des Schwingentwässerers, mit welchem die mit dem Dünnschlamm versetzte Nassasche entwässert wird, bevor die Nassasche transportfähig ist und zur Verwertung oder Entsorgung abtransportiert werden kann, zur Folge. Auch dieser Negativeffekt kann mit dem erfindungsgemäßen Verfahren vermieden werden.

Vorzugsweise beinhaltet das Behandeln der Entwässerungssuspension ein Versetzen der Entwässerungssuspension mit wenigstens einem Fällungsmittel und/oder ein Durchleiten der Entwässerungssuspension durch einen Kompaktklärer.

Bei dieser Ausführungsform der Erfindung wird der Dünnschlamm auch direkt aus der im Kraftwerk sowieso stattfindenden Rauchgaswäsche gewonnen, indem der Dünnschlamm aus der bei der Gipsbildung anfallenden Entwässerungssuspension abgezogen, gefällt und danach geklärt wird. Die Fällung kann mit dem wenigstens einen Fällungsmittel, das heißt, durch Zugabe von einer oder mehreren Chemikalien zu der Entwässerungssuspension, erfolgen. Zusätzlich oder alternativ dazu kann die Klärung in dem Kompaktklärer vorgenommen werden.

Das wenigstens eine Fällungsmittel geht eine Bindung mit bestimmten Bestandteilen der Entwässerungssuspension ein. Die dabei entstehenden Bindungsprodukte weisen ein erhöhtes spezifisches Gewicht auf und setzen sich als Dünnschlamm ab.

Der Kompaktklärer kann beispielsweise in Form eines Beckens ausgebildet sein, in welches die Entwässerungssuspension oder die mit dem wenigstens einen Fällungsmittel versetzte Entwässerungssuspension geleitet wird, wobei im oberen Bereich des Beckens eine Lamellenanordnung vorgesehen ist.

Es ist jedoch in einfachen Varianten der vorliegenden Erfindung möglich, das wenigstens eine Fällungsmittel wegzulassen und/oder den Kompaktklärer zu umgehen.

Es gibt jedoch auch Kraftwerke, in welchen kein S02-Abscheider verwendet wird, der das SO₂ aus dem Rauchgas in einer Nasswäsche herauswäscht, sodass kein Dünnschlamm anfällt. Solche Kraftwerke nutzen beispielsweise zur Rauchgasentschwefelung eine trockene Rauschgasaufbereitung. Außerdem kann es Störungen in der Rauchgasentschwefelungsanlage geben, die dazu führen, dass Dünnschlamm - zumindest vorübergehend - nicht aus der Abwasserreinigungsanlage der Rauchgasentschwefelungsanlage gewinnbar ist. In einer weiteren Variante des erfindungsgemäßen Verfahrens ist daher vorgesehen, dass der Dünnschlamm zumindest teilweise als Modellsuspension erzeugt und der Kohleverbrennung zugegeben wird. Der Dünnschlamm kann in dieser Ausbildung der vorliegenden Erfindung zumindest teilweise dadurch gewonnen werden, dass wenigstens ein pulver- oder staubförmiges Trägermaterial mit wenigstens einem Sulfat und Wasser zu dem Dünnschlamm verrührt wird.

Ist der Sulfatgehalt des aus der Rauchgasentschwefelungsanlage gewonnenen und/oder chemisch hergestellten Dünnschlamms zu gering, kann in bestimmten Ausführungsformen der vorliegenden Erfindung dieser Dünnschlamm noch mit weiterem Sulfat, das heißt, mit Sulfat enthaltenden Rohstoffen und/oder Chemikalien oder auch reinem Sulfat, versetzt werden.

Vorzugsweise beträgt bei dem erfindungsgemäßen Verfahren der Anteil des dem Brennraum zugeführten Dünnschlamms relativ zu der dem Brennraum zugeführten Rohkohle mindestens 0,1 Gew.-% und höchstens 10 Gew.-%.

In einer bevorzugten Ausführungsform des erfindungsgemäßen Verfahrens beträgt der Anteil des dem Brennraum zugeführten Dünnschlamms relativ zu der dem Brennraum zugeführten Rohkohle mindestens 0,5 Gew.-% und höchstens 2 Gew.-%.

Es hat sich als besonders günstig herausgestellt, wenn der Anteil des dem Brennraum zugeführten Dünnschlamms relativ zu der dem Brennraum zugeführten Rohkohle unter 1 Gew.-% beträgt.

Von Vorteil ist es auch, wenn bei dem erfindungsgemäßen Verfahren der Dünnschlamm wenigstens zwei, beispielsweise einander gegenüber befindlichen, mit dem Brennraum verbundenen Mühlen zugeführt wird. Dadurch kann der Dünnschlamm bei Reparaturen oder Nichtverfügbarkeit einer Mühle weiterhin dosiert werden.

Das erfindungsgemäße Verfahren ist zudem besonders effizient, wenn der Dünnschlamm gemeinsam mit der Rohkohle der wenigstens einen Mühle zugeführt wird. Hierdurch kann die Rohkohle schon frühzeitig im Prozess mit dem Dünnschlamm versetzt werden, womit eine besonders hohe Bariumreduktion in der Filterasche erzielbar ist.

Eine vorteilhafte Ausführungsform des erfindungsgemäßen Verfahrens wird im Folgenden anhand von Figur 1 näher erläutert, wobei
Figur 1 zeigt schematisch Komponenten eines Bereichs eines Kraftwerkes 1. In dem Kraftwerk 1 wird Rohkohle 4, wie Braunkohle oder Steinkohle, in einem Feuerungsverfahren, hier einem Staubfeuerungsverfahren, verbrannt, wobei Dampf 13, wie Wasserdampf, Sattdampf oder Heißdampf, erzeugt wird, der als Energieträger genutzt wird.

Das Kraftwerk 1 weist eine Brennkammer mit einem Brennraum 2 auf. Mit dem Brennraum 2 sind in dem gezeigten Ausführungsbeispiel mehrere, hier vier, Mühlen 3 gekoppelt. In den Mühlen 3 wird die Rohkohle 4, die über Förderbänder und/oder Bunker und/oder Zuteiler den Mühlen 3 zugeführt wird, zu Kohlestaub gemahlen. Die Rohkohle 4 kann, bevor sie der oder den Mühle(n) zugeführt wird, noch in einer hier nicht gezeigten Vorzerkleinerung, wie einer Prallhammermühle, vorzerkleinert werden.

In der vorliegenden Erfindung wird den Mühlen 3 ebenfalls über Rohre und/oder Schlauchleitungen Dünnschlamm 10 zugeführt. Der Dünnschlamm 10 ist ein pumpfähiger, sulfathaltiger Schlamm und/oder eine pumpfähige, sulfathaltige Lösung oder Suspension. In den Mühlen 3 wird die Rohkohle 4 mit dem Dünnschlamm 10, mit dem die Rohkohle 4 auf dem Förderweg zu den Mühlen 3 und/oder in den Mühlen 3 selbst versetzt wird, zusammen vermahlen.

In anderen, nicht gezeigten Ausführungsformen der vorliegenden Erfindung kann auch nur eine Mühle 3 oder eine andere Anzahl an Mühlen 3 zum Einsatz kommen. Ferner reicht es grundsätzlich aus, wenn wenigstens einer der Mühlen 3 der Dünnschlamm 10 zugeführt wird.

Neben der Rohkohle 4 und dem Dünnschlamm 10 können der wenigstens einen Mühle 3 auch noch andere Stoffe, wie beispielsweise Klärschlamm und/oder Ersatzbrennstoff wie z. B. Müll und/oder Biobrennstoff wie z. B. Holz, zugeführt werden, welche dann mit der zu Kohlestaub gemahlenen Rohkohle 4 und dem Dünnschlamm 10 mitverbrannt werden.

Der sulfathaltige Kohlestaub wird ausgehend von den Mühlen 3 in den Brennraum 2 geblasen und darin in einer Schwebe verbrannt.

In dem gezeigten Ausführungsbeispiel ist bei der Verbrennung der Anteil des Dünnschlamms 10 zu der Rohkohle 4 kleiner als 1 Gew.-%, kann jedoch in anderen Ausführungsformen der Erfindung auch größer sein, beträgt aber wenigstens 0,1 Gew.-%

In dem erfindungsgemäßen Feuerungsverfahren wird ferner aufbereitetes Wasser und/oder Deionat 5 nach Entgasung mittels Pumpen 15 einem mit dem Brennraum 2 gekoppelten Dampferzeuger 12 zugeführt und während des Verbrennungsprozesses zu dem Dampf 13 erhitzt.

Der Dampf 13 wird dann beispielsweise einer hier nicht gezeigten Turbine zugeführt welche wiederum eine Fernheizung mit Heiznetzwasser speisen kann.

Das bei dem Verbrennungsprozess entstehende Rauchgas 14a wird aus dem Brennraum 2 abgeführt und einer Rauchgasreinigungsanlage des Kraftwerkes 1 zugeführt. Die ebenfalls bei dem Verbrennungsprozess anfallende Nassasche 16 wird nach unten aus dem Brennraum 2 abgeführt.

Die Rauchgasreinigungsanlage weist in der beispielhaft anhand von Figur 1 dargestellten Ausführungsform der Erfindung eine Filtereinrichtung 6 und eine sich an die Filtereinrichtung 6 anschließende Rauchgasentschwefelungsanlage 8 auf, kann jedoch in anderen Ausführungsformen der vorliegenden Erfindung noch deutlich mehr Komponenten, wie beispielsweise HCl-Absorber, Aktivkohlefilter, Stickoxidentferner usw., aufweisen.

Die Filtereinrichtung 6 ist in dem gezeigten Ausführungsbeispiel ein Elektrofilter, kann jedoch auch eine andere geeignete Filtereinrichtung, wie beispielsweise eine Gewebefiltereinrichtung, sein, mit der in dem Rauchgas 14a enthaltene Schwebeteilchen bzw. Staubpartikel, die sogenannte Filterasche 7, aus dem Rauchgas 14a herausgefiltert werden kann. Die Filterasche 7 wird als Abprodukt der Filtereinrichtung 6 abgeführt, gesammelt und später entweder auf einer Deponie entsorgt oder beispielsweise als Betonzuschlagsstoff oder auf anderen Verwertungswegen verwertet.

Die in dem erfindungsgemäßen Verfahren anfallende Filterasche 7 weist einen nur unbedenklichen Anteil an leicht löslichen Bariumverbindungen auf. Das liegt an dem der Verbrennung zugeführten, sulfathaltigen Dünnschlamm 10. Der Sulfatbestandteil des Dünnschlamms 10 bildet mit dem in der Rohkohle 4 enthaltenen Barium schwerlösliches Bariumsulfat, welches sich in der Filterasche 7 wiederfindet und wodurch die Filterasche 7 keine Gefahr für die Umwelt bei ihrer Lagerung auf einer Deponie oder bei anderen Verwertungswegen darstellt.

In dem in Figur 1 gezeigten Ausführungsbeispiel wird der Dünnschlamm 10 in einer sich an die Rauchgasgasentschwefelungsanlage 8 anschließenden Abwasseraufbereitungsanlage 9 gewonnen.

Die Rauchgasentschwefelungsanlage 8 ist in der gezeigten Verfahrensausbildung ein sogenannter SO₂-Absorber, der beispielsweise in Form eines Absorberturms ausgebildet sein kann. In dem SO₂-Absorber wird das aus der Filtereinrichtung 6 kommende, gefilterte Rauchgas 14b einer Nasswäsche unterzogen. In der Nasswäsche wird aus dem gefilterten Rauchgas 14b unter anderem SO₂ abgeschieden, dieses reagiert mit Kalksteinmehl oder gegebenenfalls mit Branntkalk oder Kreide zu Gips. Zur Abtrennung des Gipses wird die entstehende, gipshaltige Suspension beispielsweise auf einen wasserdurchlässigen Vakuumbandfilter geleitet, auf dem sich Gips absetzt und entwässert wird. Die unter dem Vakuumbandfilter in wenigstens einem Auffangbehälter der Abwasseraufbereitungsanlage 9 aufgefangene Entwässerungssuspension enthält neben Wasser den sulfathaltigen Dünnschlamm 10.

Durch die Abwasseraufbereitungsanlage 9 wird ein erster Teil der Entwässerungssuspension in den Waschkreislauf des SO₂-Absorbers zurückgeführt. Ein zweiter Teil der Entwässerungssuspension, der Dünnschlamm 10, wird über entsprechende Zuleitungen 11 zu den Mühlen 3 gepumpt.

Zur Abtrennung des Dünnschlamms 10 kann der Entwässerungssuspension wenigstens ein Fällungsmittel zugegeben werden und/oder die Entwässerungssuspension durch einen Kompaktklärer geleitet und der Dünnschlamm 10 statisch von Abwasser abgetrennt werden.

Das gereinigte Rauchgas 14c wird gegebenenfalls noch aufgeheizt und dann mit Hilfe eines Rauchgasgebläses über einen Kamin 17 in die Atmosphäre abgegeben.

## Patentansprüche

1. Feuerungsverfahren in einem Kraftwerk (1), das wenigstens eine Mühle (3), wenigstens einen mit der wenigstens einen Mühle (3) verbundenen Dampferzeuger (12) mit einem Brennraum (2) und eine dem Dampferzeuger (12) nachgeschaltete Rauchgasreinigungsanlage aufweist, welche wenigstens eine Filtereinrichtung (6) und wenigstens eine der Filtereinrichtung (6) nachgeschaltete Rauchgasentschwefelungsanlage (8) aufweist, wobei
in der wenigstens einen Mühle (3) Rohkohle (4) zu Kohlestaub gemahlen wird, der Kohlestaub in dem Brennraum (2) verbrannt wird, durch die dabei entstehende Wärme Dampf (13) in dem Dampferzeuger (12) erzeugt wird und das in dem Brennraum (2) entstehende Rauchgas (14a) in die Rauchgasreinigungsanlage geleitet wird, wo das Rauchgas (14a) in der wenigstens einen Filtereinrichtung (6) gefiltert wird, wobei Filterasche (7) als Abprodukt anfällt, und aus dem gefilterten Rauchgas (14b) in der Rauchgasentschwefelungsanlage (8) Schwefel und/oder wenigstens eine Schwefelverbindung abgeschieden wird,
**dadurch gekennzeichnet,**
**dass** ein pumpfähiger, sulfathaltiger Schlamm und/oder eine pumpfähige, sulfathaltige Suspension oder Lösung, der und/oder die in der vorliegenden Erfindung als Dünnschlamm (10) bezeichnet wird, der wenigstens einen Mühle (3) zugeführt wird, darin zusammen mit der Rohkohle (4) gemahlen, dem Brennraum (2) zugeführt und mit dem Kohlestaub verbrannt wird.

2. Verfahren nach Anspruch 1, **dadurch gekennzeichnet, dass** der Dünnschlamm (10) zumindest teilweise dadurch gewonnen wird, dass in der Rauchgasentschwefelungsanlage (8) in einem Waschvorgang SO₂ aus dem gefilterten Rauchgas (14b) abgeschieden und mit einem Kalksteinprodukt, Branntkalk oder Kreide zu Gips umgesetzt wird, der Gips entwässert wird und aus einer dabei entstehenden Entwässerungssuspension der Dünnschlamm (10) separiert wird.

3. Verfahren nach Anspruch 2, **dadurch gekennzeichnet, dass** das Separieren des Dünnschlamms (10) aus der Entwässerungssuspension ein Versetzen der Entwässerungssuspension mit wenigstens einem Fällungsmittel und/oder ein Durchleiten der Entwässerungssuspension durch einen Kompaktklärer beinhaltet.

4. Verfahren nach wenigstens einem der vorhergehenden Ansprüche, **dadurch gekennzeichnet, dass** der Dünnschlamm (10) zumindest teilweise unabhängig von einer Rauchgasentschwefelung als Modellsuspension und/oder -lösung erzeugt wird, wobei wenigstens ein pulver- oder staubförmiges Trägermaterial mit wenigstens einem Sulfat und Wasser zu dem Dünnschlamm verrührt wird.

5. Verfahren nach wenigstens einem der vorhergehenden Ansprüche, **dadurch gekennzeichnet, dass** der Dünnschlamm (10) zusätzlich mit Sulfat versetzt wird.

6. Verfahren nach wenigstens einem der vorhergehenden Ansprüche, **dadurch gekennzeichnet, dass** der Anteil des dem Brennraum (2) zugeführten Dünnschlamms (10) relativ zu der dem Brennraum (2) zugeführten Rohkohle (4) mindestens 0,1 Gew.-% und höchstens 10 Gew.-% beträgt.

7. Verfahren nach wenigstens einem der vorhergehenden Ansprüche, **dadurch gekennzeichnet, dass** der Anteil des dem Brennraum (2) zugeführten Dünnschlamms (10) relativ zu der dem Brennraum (2) zugeführten Rohkohle (4) mindestens 0,5 Gew.-% und höchstens 2 Gew.-% beträgt.

8. Verfahren nach wenigstens einem der vorhergehenden Ansprüche, **dadurch gekennzeichnet, dass** der Anteil des dem Brennraum (2) zugeführten Dünnschlamms (10) relativ zu der dem Brennraum (2) zugeführten Rohkohle (4) unter 1 Gew.-% beträgt.

9. Verfahren nach wenigstens einem der vorhergehenden Ansprüche, **dadurch gekennzeichnet, dass** der Dünnschlamm (10) gemeinsam mit der Rohkohle (4) der wenigstens einen Mühle (3) zugeführt wird.

10. Verfahren nach wenigstens einem der vorhergehenden Ansprüche, **dadurch gekennzeichnet, dass** der Dünnschlamm (10) wenigstens zwei, mit dem Brennraum (2) verbundenen Mühlen (3) zugeführt wird.

## Claims

1. Combustion method in a power plant (1) comprising at least one mill (3), at least one steam generator (12) with a combustion chamber (2) connected to the at least one mill (3), and a flue gas cleaning system connected downstream of the steam generator (12) which comprises at least one filter device (6) and at least one flue gas desulfurization system (8) connected downstream of the filter device (6), wherein
the at least one mill (3) mills raw coal (4) into coal dust, the coal dust is burned in the combustion chamber (2), steam (13) is generated in the steam generator (12) by the heat resulting thereof, and the flue gas (14a) produced in the combustion chamber (2) is fed into the flue gas cleaning system, where the flue gas (14a) is filtered in the at least one filter device (6), whereby filter ash (7) is obtained as a waste product, and sulfur and / or at least one sulfur compound is separated from the filtered flue gas (14b) in the flue gas desulfurization system (8),
**characterized in that**
a pumpable, sulfate-containing slurry and / or a pumpable, sulfate-containing suspension or solution, which in the present invention is referred to as thin slurry (10), is fed to the at least one mill (3), where it is milled together with the raw coal (4), fed to the combustion chamber (2) and burned with the coal dust.

2. Method according to claim 1, **characterized in that** the thin slurry (10) is at least partially obtained by separating SO₂ from the filtered flue gas (14b) in a washing process in the flue gas desulfurization system (8) and converting it to gypsum with a limestone product, quicklime or chalk, dewatering the gypsum, and separating the thin slurry (10) from a dewatering suspension resulting thereof.

3. Method according to claim 2, **characterized in that** separating the thin slurry (10) from the dewatering suspension includes adding at least one precipitation agent to the dewatering suspension and / or passing the dewatering suspension through a compact clarifier.

4. Method according to at least one of the preceding claims, **characterized in that** the thin slurry (10) is produced at least partially independently from flue gas desulfurization as a model suspension and / or solution, wherein at least one powdery or dusty carrier material with at least one sulfate and water is stirred to the thin slurry.

5. Method according to at least one of the preceding claims, **characterized in that** the thin slurry (10) is additionally mixed with sulfate.

6. Method according to at least one of the preceding claims, **characterized in that** the proportion of the thin slurry (10) fed to the combustion chamber (2) is at least 0.1% weight/weight and at most 10% weight/weight relatively to the raw coal (4) fed to the combustion chamber (2).

7. Method according to at least one of the preceding claims, **characterized in that** the proportion of the thin slurry (10) fed to the combustion chamber (2) is at least 0.5% weight/weight and at most 2% weight/weight relatively to the raw coal (4) fed to the combustion chamber (2).

8. Method according to at least one of the preceding claims, **characterized in that** the proportion of the thin slurry (10) fed to the combustion chamber (2) is less than 1% weight/weight relatively to the raw coal (4) fed to the combustion chamber (2).

9. Method according to at least one of the preceding claims, **characterized in that** the thin slurry (10) is fed to the at least one mill (3) together with the raw coal (4).

10. Method according to at least one of the preceding claims, **characterized in that** the thin slurry (10) is fed to at least two mills (3) connected to the combustion chamber (2).

## Revendications

1. Procédé de combustion dans une centrale électrique (1) comprenant au moins un broyeur (3), au moins un générateur de vapeur (12) avec une chambre de combustion (2) connecté avec l'au moins un broyeur (3), et un système de nettoyage des gaz de combustion monté en aval du générateur de vapeur (12), au moins un dispositif de filtration (6) et au moins un système de désulfuration des gaz de combustion (8) étant monté en aval du dispositif de filtration (6),
dans l'au moins un broyeur (3) du charbon brut (4) étant broyé en poussière de charbon, la poussière de charbon étant brûlée dans la chambre de combustion (2), de la vapeur (13) étant générée dans le générateur de vapeur (12) par la chaleur y résultant, et le gaz de combustion (14a) produit dans la chambre de combustion (2) étant introduit dans le système de nettoyage des gaz de combustion, où le gaz de combustion (14a) est filtré dans l'au moins un dispositif de filtration (6), de la cendre de filtration (7) étant obtenue en tant que déchet, et du soufre et / ou au moins un composé de soufre étant séparé du gaz de combustion filtré (14b) dans le système de désulfuration des gaz de combustion (8), **caractérisé en ce que**
une pâte pompable contenant du sulfate et / ou une suspension ou solution pompable contenant du sulfate, qui dans la présente invention est appelée pâte fluide (10), est alimentée dans l'au moins un broyeur (3), broyée dans celui-ci conjointement avec le charbon brut (4), introduite dans la chambre de combustion (2), et brûlée avec la poussière de charbon.

2. Procédé selon la revendication 1, **caractérisé en ce que** la pâte fluide (10) est au moins partiellement obtenue en séparant le SO₂ du gaz de combustion filtré (14b) dans un processus de lavage dans le système de désulfuration des gazes de combustion (8) et en la transformant en gypse avec un produit calcaire, de la chaux vive ou de la craie, déshydratant le gypse et séparant la pâte fluide (10) d'une suspension de déshydratation y résultant.

3. Procédé selon la revendication 2, **caractérisé en ce que** la séparation de la pâte fluide (10) de la suspension de déshydratation comprend l'addition d'au moins un agent de précipitation à la suspension de déshydratation et / ou le passage de la suspension de déshydratation à travers un clarificateur compact.

4. Procédé selon au moins l'une des revendications précédentes, **caractérisé en ce que** la pâte fluide (10) est produite au moins partiellement indépendamment de la désulfuration des gaz de combustion en tant que modèle de suspension et / ou de solution, au moins un matériau porteur pulvérulent ou poussiéreux avec au moins un sulfate et de l'eau étant agitée à la pâte fluide.

5. Procédé selon au moins l'une des revendications précédentes, **caractérisé en ce que** la pâte fluide (10) est additionnellement mélangée avec du sulfate.

6. Procédé selon au moins l'une des revendications précédentes, **caractérisé en ce que** la proportion de la pâte fluide (10) amenée à la chambre de combustion (2) est d'au moins 0,1% pds et au plus 10% pds par rapport au charbon brut (4) amenée à la chambre de combustion (2).

7. Procédé selon au moins l'une des revendications précédentes, **caractérisé en ce que** la proportion de la pâte fluide (10) amenée à la chambre de combustion (2) est d'au moins 0,5% pds et au plus 2% pds par rapport au charbon brut (4) amenée à la chambre de combustion (2).

8. Procédé selon au moins l'une des revendications précédentes, **caractérisé en ce que** la proportion de la pâte fluide (10) amenée à la chambre de combustion (2) est inférieure à 1% pds par rapport au charbon brut (4) amené à la chambre de combustion (2).

9. Procédé selon au moins l'une des revendications précédentes, **caractérisé en ce que** la pâte fluide (10) est acheminée vers l'au moins un broyeur (3) conjointement avec le charbon brut (4).

10. Procédé selon au moins l'une des revendications précédentes, **caractérisé en ce que** la pâte fluide (10) est acheminée vers au moins deux broyeurs (3) connectés à la chambre de combustion (2).
